# EUROPÄISCHE PATENTSCHRIFT

(11) **EP 1 108 845 B1**
(45) Veröffentlichungstag und Bekanntmachung des Hinweises auf die Patenterteilung: **22.11.2006**
(21) Anmeldenummer: 00810099.2
(22) Anmeldetag: 04.02.2000
(51) Int. Cl.: E05D 15/06, E05F 5/00

(54) **Laufwerkanordnung für eine Schiebetür**
Running mechanism for a sliding door
Mécanisme de roulement pour porte coulissante

(30) Priorität: 13.12.1999 CH 228599
(43) Veröffentlichungstag der Anmeldung: 20.06.2001
(73) Patentinhaber: EKU AG, CH-8370 Sirnach (CH)
(72) Erfinder: Zingg, Heinz, 9244 Niederuzwil (CH)
(74) Vertreter: Gachnang, Hans Rudolf

(56) Entgegenhaltungen:
- DE-A- 2 546 384
- DE-U- 8 717 341

## Beschreibung

Gegenstand der Erfindung ist eine Laufwerkanordnung für eine Schiebetür gemäss Oberbegriff des Patentanspruchs 1.

Laufwerkanordnungen für Schiebetüren sind in mannigfaltigen Ausführungen bekannt. Eine solche bekannte Ausführungsform umfasst eine Gehäuseaufnahme, welche in eine Topfbohrung am oberen Rand der Schiebetür einschiebbar und mittels Schrauben oder dergleichen an der Schiebetür befestigt werden kann. In den zentralen, meist kreisringförmigen Aufnahmeteil wird ein scheibensegmentförmiges Gehäuse eingeschoben, an dessen Oberseite das Laufwerk befestigt ist. Das Laufwerk kann aus Gleitern bestehen oder bei höherwertigen Ausführungen aus einem oder zwei Rollenpaaren, welche dazu bestimmt sind, in einer Führungsschiene abzurollen.

Aus der DE-A1 2546384 ist ein Aufhängebeschlag für Schiebetüren bekannt, bei dem in einer Befestigungsplatte ein Halteklötzchen vertikal durch eine Stellschraube verschiebbar gelagert ist. Am Halteklötzchen ist unverschiebbar ein Laufwerk befestigt. Mit einer Schraube mit Sechskantkopf kann das Klötzchen in vertikaler Richtung in der Befestigungsplatte verschoben und damit das Laufwerk justiert werden. Für die Justierung wird ein Werkzeugschlüssel benötigt.
Weiter ist aus der DE-U1 8717341 eine Duschabtrennung mit einem Laufwerk bekannt. Die Höhenjustierung erfolgt durch eine Rändelschraube, die direkt an einem Gewinde am Laufwerkträger kämmt und in der Befestigungsvorrichtung für das Laufwerk gehalten ist. Befestigungsvorrichtungen der in der obenbezeichneten Schrift offenbarten Gestalt können nicht in Topfbohrungen, wie sie heute üblich sind, eingesetzt werden.

Aufgabe der vorliegenden Erfindung ist die Schaffung einer Laufwerkanordnung mit einer vertikalen Justiereinrichtung mit grossem möglichen Hubweg und werkzeugfreier Bedienbarkeit.

Gelöst wird diese Aufgabe durch eine Laufwerkanordnung mit den Merkmalen des Patentanspruchs 1.

Mit einem aus der Gehäuseaufnahme teilweise herausragenden geriffelten Stellrad kann die Schiebetür nach deren Einbau leicht von Hand einjustiert werden, ohne dass die Bedienungsperson sich in den Schrank hineinzwängen oder ein Werkzeug umständlich "blind" in die Exzenterscheibe einführen muss. Die Justierung kann folglich von aussen vorgenommen werden, indem man mit der Hand hinter die Schiebetür greift und die Stellrad betätigt und gleichzeitig die Justierung der Schiebetür beobachten kann. Die erfindungsgemässe Laufwerkanordnung kann sehr kostengünstig hergestellt werden und die für die Verstellung notwendigen, durch das Gewicht der Schiebetür stark belasteten Teile umfassen eine Gewindestange, z.B. eine handelsübliche Schraube, und das Stellrad, welches eine handelsübliche oder leicht modifizierte Schraubenmutter sein kann. Dieser Verstellmechanismus ist selbsthemmend und es müssen folglich keine Feststellmittel oder dgl. vorgesehen werden bzw. es tritt nach der Einstellung keine Verstellung der einmal angenommenen Position ein.

Anhand eines illustrierten Ausführungsbeispiels wird die Erfindung näher erläutert. Es zeigen
- Figur 1: eine Ansicht der Laufwerkanordnung von vorne,
- Figur 2: eine Ansicht der Gehäuseaufnahme von vorne,
- Figur 3: eine Ansicht des Gehäuses mit in dieses eingefügtem Laufwerk von vorne,
- Figur 4: einen Vertikalschnitt durch das Gehäuse mit eingesetzter Schraube,
- Figur 5: die Schraube mit Stellrad,
- Figur 6: einen Längsschnitt durch den Laufwerkträger ohne Rollen,
- Figur 7: einen Vertikalschnitt durch das Gehäuse wie in Figur 4 dargestellt mit zusätzlich eingefügtem Laufwerkträger,
- Figur 8: einen Horizontalschnitt durch den Laufwerkträger,
- Figur 9: eine Ansicht des Laufwerks ohne Rollen.

Die in Figur 1 dargestellte Laufwerkanordnung 1 zum Einbau in eine Schiebetür 3 umfasst eine Gehäuseaufnahme 5, ein Laufwerk 7 sowie ein Gehäuse 9, welches das Laufwerk 7 vertikal verschiebbar aufnimmt und in der Gehäuseaufnahme 5 eingesetzt ist.
Die Gehäuseaufnahme 5 umfasst eine Befestigungsplatte 11 mit zwei Befestigungsbohrungen 13, durch welche mittels Schrauben die Gehäuseaufnahme 5 in einer Topfbohrung an der Schiebetür 3 befestigt werden kann. Die Befestigungsplatte 11 weist im Zentrum einen Kragen 15 auf, welcher dazu bestimmt ist, in die Topfbohrung in der Schiebetür 3 einzugreifen und damit die Gehäuseaufnahme 5 spielfrei an der Schiebetür 3 führen. Innerhalb des Kragens 15 sind vier Führungsflächen 17 ausgebildet, deren Flanken paarweise parallel einander gegenüberliegen und als seitliche Führung von ebenfalls parallel liegender Flanken 19 am Gehäuse 9 fungieren. Im Zentrum der Flanken 19 sind Rastmittel 21, z.B. federnd ausgebildete Rastnocken angebracht, welche an entsprechend ausgebildeten Rastelementen 23 einrasten, wenn das Gehäuse 9 axial in die Gehäuseaufnahme 5 eingeschoben wird. Im weiteren umfasst das Gehäuse 9 zwei parallel liegende Führungsflanken 24, welche zur Führung des Laufwerkträgers 25 am Laufwerk 7 dienen. Das Laufwerk 7 ist im vorliegenden Beispiel ein Rollenlaufwerk mit einem Rollenpaar 29, welches mit seiner Achse (nicht sichtbar) in der Ausnehmung 31 eingerastet gehalten wird. Am Laufwerk 7 können seitlich Brems- und/oder Rückhalteschuhe 33 angeformt sein.
In das Gehäuse 9 einsetzbar und in Eingriff mit dem Laufwerk 7 zu gelangen bestimmt, ist eine Gewindestange, im vorliegenden Beispiel eine Schraube 35 mit einem Schraubenkopf 37. Der Schraubenkopf 37 kommt in eine Ausnehmung 30 im Gehäuse 9 zu liegen und wird dort drehfest gehalten. Auf der Schraube 35 sitzt ein Stellrad 39, welches mit dem Gewinde der Schraube 35 kämmt.

Alternativ kann das Stellrad 39 fest mit der Gewindestange 35 verbunden sein. Das obere oder das untere Ende der Gewindestange 35 ist in diesem Ausführungsbeispiel (keine Abbildung) in einer Gewindebohrung am Laufwerkträger 25 oder am Gehäuse 9 geführt.

Das Stellrad 39 durchdringt den Laufwerkträger 25 in einer Öffnung 41 und kann dessen Oberfläche um einen geringen Betrag überragen oder, wie aus Figur 7 ersichtlich, in einer konisch verlaufenden Ausnehmung 43 liegen (Figur 8). Geführt wird die Schraube 35 in einer Gewindestangenführung 40 zwischen dem Laufwerk 7 und dem Gehäuse 9, sobald das Gehäuse 9 mit dem darin verschiebbar angeordneten Laufwerkträger 25 in die Gehäuseaufnahme 5 eingeschoben und von den Rastmitteln 21 festgesetzt ist.

Im folgenden wird die Laufwerkanordnung 1 kurz erläutert. Nach dem werkzeugfreien Zusammensetzen, d.h. Zusammenschieben der einzelnen Teile und dem Einbau in die Schiebetür 3, kann durch Drehen am Stellrad 39 das Laufwerk 9 bezüglich der Schiebetür 3 vertikal verschoben werden. Das Laufwerk 7 liegt, wenn die Schiebetür 3 an einem Schrank (nicht dargestellt) aufgehängt ist, mit der unteren Fläche 45 der Öffnung 41 an der Unterseite des Stellrades 39 an. Durch das Drehen am Stellrad 39 bewegt sich dieses in axialer Richtung auf dem Schaft der Schraube 35. Es kann auf diese Weise die Schiebetür 3 angehoben oder abgesenkt werden. Die Betätigung des Stellrades 39 erfolgt werkzeugfrei mit einem Finger, vorzugsweise mit dem Daumen, welcher an einer peripher am Stellrad 39 angebrachten Riffelung 47 guten Halt findet.

## Patentansprüche

1. Laufwerkanordnung (1) für eine Schiebetür (3), umfassend eine Gehäuseaufnahme (5) zum Einsetzen und Befestigen in einer Topfbohrung an der Schiebetür (3) und ein Laufwerk (7) mit Rollen oder Gleitern, welches Laufwerk (7) auf einem Laufwerkträger (25) sitzt, der bezüglich der Gehäuseaufnahme (5) vertikal verschieb- und einstellbar ist sowie Mittel (35,39) zum Verschieben und Einstellen der vertikalen Lage des Laufwerks (7) bezüglich der Gehäuseaufnahme (5),
**dadurch gekennzeichnet, dass**
in der Gehäuseaufnahme (5) ein in die Gehäuseaufnahme (5) einschieb- und einrastbares Gehäuse (9) eingesetzt ist, in welchem der Laufwerkträger (25) seitlich geführt und vertikal verschiebbar ist und dass zur vertikalen Ein- und Verstellung des Laufwerkträgers (25) im Gehäuse (9) eine Gewindestange (35) drehfest eingesetzt und auf deren Gewinde (41) kämmend ein Stellrad (39) aufgesetzt ist, das in eine Ausnehmung des Laufwerkträgers (25) ragt, wobei die Riffelung (47) auf der Peripherie des Stellrads (39) auch das Gehäuse (9) durchdringt und von ausserhalb des Gehäuses (9) drehbar ist.

2. Laufwerkanordnung nach Anspruch 1, **dadurch gekennzeichnet, dass** die Gewindestange (35) als Schraube ausgebildet ist, deren Kopf (37) am Gehäuse (9) axial abgestützt und drehfest gehalten ist und das Stellrad (39), das auf dem Gewinde der Schraube (35) drehbar gelagert ist, an der Ausnehmung (41) den Laufwerkträger (25) mit dem Laufwerk (7) trägt.

3. Laufwerkanordnung nach Anspruch 2, **dadurch gekennzeichnet, dass** die Gewindestange (35) an ihrem unteren und/oder ihrem oberen Ende drehfest mit dem Gehäuse (9) verbunden ist.

## Claims

1. Running mechanism (1) for a sliding door (3), comprising a housing receiving means (5) for inserting and attaching in a dished boring on the sliding door (3) and a running mechanism (7) with rollers or slides, which running mechanism (7) sits on a running mechanism carrier (25) which is vertically displaceable and adjustable relative to the housing receiving means (5) and also means (35, 39) for displacing and adjusting the vertical position of the running mechanism (7) relative to the housing receiving means (5),
**characterised in that**,
in the housing receiving means (5), a housing (9) is inserted which can be inserted and locked in the housing receiving means (5) and in which the running mechanism carrier (25) is guided laterally and is vertically displaceable, and **in that**, for vertical adjustment and displacement of the running mechanism carrier (25) in the housing (9), a threaded rod (35) is inserted non-rotatably and on the thread (41) of which an adjustment wheel (39) is placed in a meshing manner and projects into a recess of the running mechanism carrier (25), the grooving (47) on the periphery of the adjustment wheel (39) also penetrating the housing (9) and being rotatable from outwith the housing (9).

2. Running mechanism according to claim 1, **characterised in that** the threaded rod (35) is configured as a screw, the head (37) of which is axially supported and retained non-rotatably on the housing (9) and the adjustment wheel (39) which is mounted rotatably on the thread of the screw (35) carries, on the recess (41), the running mechanism carrier (25) with the running mechanism (7).

3. Running mechanism according to claim 2, **characterised in that** the threaded rod (35) is connected non-rotatably to the housing (9) at its lower and/ or its upper end.

## Revendications

1. Mécanisme de roulement (1) pour une porte coulissante (3), comprenant un logement (5) de boîtier conçu pour être inséré et fixé dans un fraisage pratiqué sur ladite porte coulissante (3) ; un système de roulement (7) muni de rouleaux ou de pièces de glissement, lequel système de roulement (7) repose sur un support (25) qui peut coulisser verticalement et peut être réglé vis-à-vis du logement (5) de boîtier ; ainsi que des moyens (35, 39) de coulissement et de réglage de la position verticale dudit système de roulement (7) par rapport audit logement (5) de boîtier,
**caractérisé par le fait que**
le logement (5) renferme un boîtier (9) qui peut être inséré et encliqueté dans ledit logement (5), et dans lequel le support (25) du système de roulement est guidé latéralement et peut coulisser verticalement; et **par le fait qu'**une tige filetée (35) est intégrée dans le boîtier (9) avec verrouillage rotatif, en vue du réglage et du déplacement verticaux du support (25) du système de roulement, et une roue de réglage (39), placée contre le filetage (41) de ladite tige avec lequel elle engrène, pénètre dans un évidement dudit support (25) du système de roulement, le cannelage (47), façonné sur la périphérie de ladite roue de réglage (39), traversant également le boîtier (9) et pouvant être animé d'une rotation depuis l'extérieur dudit boîtier (9).

2. Mécanisme de roulement selon la revendication 1, **caractérisé par le fait que** la tige filetée (35) est réalisée sous la forme d'une vis dont la tête (37) prend appui axialement contre le boîtier (9) en étant retenue avec verrouillage rotatif, et la roue de réglage (39), calée à rotation sur le filetage de ladite vis (35), porte le support (25) associé au système de roulement (7), au niveau de l'évidement (41).

3. Mécanisme de roulement selon la revendication 2, **caractérisé par le fait que** la tige filetée (35) est reliée au boîtier (9), avec verrouillage rotatif, par son (ses) extrémité(s) inférieure et/ou supérieure.
